# EUROPÄISCHE PATENTSCHRIFT

(11) **EP 0 176 814 B1**
(45) Veröffentlichungstag und Bekanntmachung des Hinweises auf die Patenterteilung: **31.01.1990**
(21) Anmeldenummer: 85111370.4
(22) Anmeldetag: 10.09.1985
(51) Int. Cl.: A01K 23/00, E01H 1/12

(54) **Behältnis zur Aufnahme von Abfall**
Receptable for waste
Récipient pour déchets

(30) Priorität: 11.09.1984 DE 8426798 U
(43) Veröffentlichungstag der Anmeldung: 09.04.1986
(73) Patentinhaber: Gutermuth, Paul, sen., D-63505 Langenselbold (DE)
(72) Erfinder: Gutermuth, Paul, sen., D-63505 Langenselbold (DE)
(74) Vertreter: Stoffregen, Hans-Herbert, Dr. Dipl.-Phys.

(56) Entgegenhaltungen:
- DE-A- 3 013 090
- DE-A- 3 343 729
- US-A- 4 138 153
- US-A- 4 230 354

## Beschreibung

Die Erfindung bezieht sich auf ein Behältnis wie Beutel, Tüte oder ähnliches zur Aufnahme von Abfall oder Kot von einer Bodenfläche, wobei der Rand der Öffnung des Behältnisses zumindest abschnittsweise eine im gewünschten Umfang verformbare der Bodenfläche zumindest teilweise anpassbare Versteifung aufweist.

Der DE-A 3343729 ist ein Aufnahmegerät für Hundekot und andere Schmutzteile zu entnehmen, das als feuchtigkeitsfester, zusammenlegbarer Aufnahmebehälter ausgebildet ist. Dabei weist die Öffnung vier Rahmenteile auf, von denen drei aufeinanderfolgende Rahmenteile zu einem starren, die Öffnung des Aufnahmebehälters ausbildenden Dreieck aufstellbar sind, wohingegen der vierte Rahmenteil zur Bildung eines Handgriffs faltbar ist. Vor der Benutzung des Aufnahmebehälters ist es erforderlich, die Rahmenteile in vorgegebene Reihenfolge zu falten, damit die zur Aufnahme des Abfalls erforderliche Öffnungsgeometrie erzielt werden kann. Dies ist erkennbar umständlich und zeitaufwendig, so dass entsprechende Aufnahmebehälter, die insbesondere für Hundehalter bestimmt sind, kaum angenommen werden dürften. Zudem ergibt sich der Nachteil, dass nach Aufnahme des Kots keine Möglichkeit besteht, den Behälter einfach zu verschliessen. Aus den US-A 4230354 und 4138153 sind Behältnisse der eingangs genannten Art zu entnehmen, die zwar eine sichere Aufnahme von z. B. Hundekot sicherstellen, jedoch nach dessen Aufnahme gesondert verschlossen werden müssen, um ein Herausfallen des Inhalts zu vermeiden. Dabei ist nicht sichergestellt, dass das Verschliessen stets einwandfrei ist, so dass der Nachteil erwachsen kann, dass z.B. das in einen Mülleimer geworfene Behältnis sich öffnet und zu Verschmutzungen und zu unhygienischen Zuständen führt.

Aufgabe der vorliegenden Erfindung ist es, ein Behältnis zur Aufnahme von insbesondere Hundekot zur Verfügung zu stellen, das problemlos handhabbar ist, ohne dass vor der Benutzung eine einzuhaltende Faltung von Randabschnitten des Behältnisses erforderlich ist, dass durch die Randöffnung problemlos von einer nahezu beliebigen Unterlage Schmutz aufgenommen werden kann und nach der Benutzung ein einfaches Verschliessen möglich ist, ohne dass die Gefahr besteht, dass der Abfall unkontrolliert aus dem Behältnis herausrutschen kann. Dabei soll gegebenenfalls gleichzeitig sichergestellt sein, dass der Benutzer einen hinreichenden Abstand zur Aufnahmefläche einhält.

Die Aufgabe wird erfindungsgemäss dadurch gelöst, dass die Versteifung aus zwei zueinander beabstandeten, elastisch biegbaren Abschnitten besteht, welche durch das Behältnismaterial oder durch ein die Abschnitte und das Behältnis verbindendes Klebermaterial derart verbunden sind, dass die Öffnung des Behältnisses bei fehlender Kraftwirkung von aussen verschlossen ist.

Hervorzuheben ist eine Ausgestaltung der Erfindung, bei der der vordere die Aufnahmekante bildende Rand eine Lippe ist, die durch das Behältnismaterial oder Klebermaterial gebildet ist, das die im Abstand zu dem Rand verlaufene Versteifung mit dem Behältnis verbindet.

Die Versteifung selbst kann zum Beispiel durch im Randbereich des Behältnisses angeordneten Draht oder Metallstreifen oder Abschnitte von diesen erzielt werden. Das Behältnis kann dabei zum Beispiel aus Pappe oder Kunststoff bestehen, das während der Herstellung problemlos mit einer entsprechenden Versteifung versehen werden kann. Auch können im Randbereich zueinander beabstandete Versteifungen vorhanden sein, deren Abstand die Breite vorgibt, die unmittelbar mit der Fläche in Berührung gelangen kann, von der der Abfall wie Hundekot entfernt werden soll.

Besonders hervorzuheben ist eine die Versteifung erfassbare längenverstellbare Halterung, mit der das Behältnis lösbar verbunden wird, wenn eine Benutzung erfolgen soll. Dabei ist die Halterung längenverstellbar ausgebildet, wobei nur eine axiale Verschiebbarkeit gegeben ist, ohne dass ein Verdrehen um die Längsachse erfolgen kann. Hierdruch ist gewährleistet, dass das Behältnis kontrollierten Bewegungen unterworfen wird. Ausgestaltungen der Halterung sind insbesondere den Ansprüchen 3-8 zu entnehmen.

Weitere Einzelheiten, Vorteile und Merkmale der Erfindung ergeben sich nicht nur aus den den Ansprüchen zu entnehmenden Merkmalen für sich oder in Kombination, sondern auch aus den der Zeichnung zu entnehmenden bevorzugten Ausführungsformen, durch die jedoch eine Begrenzung der erfindungsgemässen Lehre nicht erfolgt.

Es zeigen:
Fig. 1 eine erste Ausführungsform eines Behältnisses,
Fig.2 eine zweite Ausführungsform eines Behältnisses,
Fig.3 eine Halterung zum lösbaren Verbinden mit einem Behältnis und
Fig.4 eine alternative Ausführungsform eines Behältnisses zur Aufnahme von insbesondere Hundekot.

In den Fig. 1 und 2 sind in rein schematischer Darstellung erfindungsgemässe Behältnisse 100 und 102 dargestellt.

Die vorzugsweise aus schwer wasserlöslichem Papier bestehenden Behältnisse 100 und 102 weisen im Bereich der Öffnung 104, 106 eine Lippe 108, 110 bzw. 112, 114 auf, die aus dem Material des Behältnisses 100 bzw. 102 und gegebenenfalls dem Klebermaterial besteht, die eine im Abstand zur Öffnung 104, 106 angeordnete Versteifung 124, 126 mit dem Behältnis 100 bzw. 102 verbindet. Die Versteifung 124, 126 im Bereich der Öffnung 104, 106 dient dazu, die Behältnisöffnung 104,106 im gewünschten Umfang zu verformen. Im Ausführungsbeispiel ist die Versteifung 124, 126 aus zwei zueinander beabstandeten Abschnitten 116 und 118 bzw. 120 und 122 aufgebaut, um die Funktion eines Schnappverschlusses zu erfüllen. Das bedeutet, dass die Versteifung 124, 126 derart vorgespannt ist, dass ein Bestreben besteht, die Öffnung 104, 106 stets zu verschliessen. Dadurch ergibt sich der Vorteil, dass das Schliessen des Behältnisses 100 bzw. 102 selbständig erfolgt. Durch diese Konstruktion ist nicht nur ein sicheres Verschliessen des Behältnisses 100, 102 gewährleistet, sondern auch ein raumsparendes Aufbewahren möglich, da im ungebrauchten Zustand die Abschnitte 116 und 118 bzw. 120 und 122 flach aufeinanderliegen. Selbstverständlich kann auch eine durchgehende Versteifung bei entsprechender Formung die gleiche Funktion eines Schnappverschlusses erfüllen.

In Fig. 1 ist die Versteifung 124 innenseitig eingelassen bzw. vollständig vom Behältnismaterial umgeben oder aus mehreren Schichten von diesem aufgebaut, wohingegen die Versteifung 126 in Fig. 2 aussenseitig angeordnet ist. Ungeachtet der Ausbildung bzw. Anordnung der Versteifung 124 bzw. 126 stellt die Lippe 108, 110 bzw. 112,114 sicher, dass bei hinreichender Eigensteifigkeit ein problemloses Anpassen an eine Unterfläche möglich ist, um von dieser Unrat aufzunehmen und sicher in das Behältnis 100, 102 einzubringen und zu verschliessen.

Die Ausführungsform der Fig. 4 stellt dahingehend eine Variante dar, dass das Behältnis 180 bezüglich der Versteifung 188 in Art eines «Schnapp-Portemonnaies» ausgebildet ist.

In Fig.3 ist eine Halterung 200 in perspektivischer Darstellung wiedergegeben, die zum Erfassen eines Behältnisses, insbesondere eines Abschnitts von dessen Versteifung 124,126 bzw. 188 in den Fig. 1,2 bzw. 4 bestimmt ist.

So ist die Halterung 200 ausschliesslich entlang ihrer Längsachse längenveränderlich ausgebildet und besteht aus zwei Abschnitten 202 und 204, von denen der erste Abschnitt 202 axial verschiebbar von dem zweiten Abschnitt 204 aufgenommen ist. Daher sind in den Längsrändern des flachstabförmig ausgebildeten ersten Abschnitts 202 Aussparungen 206 wie Längsnuten vorgesehen, in die korrespondierende Vorsprünge 208 des zweiten Abschnitts 204 eingreifen. Am vorderen freien Ende 210 des ersten Abschnittes 202 befindet sich eine eine Klammerwirkung hervorrufende Aufnahmeeinrichtung, die aus zwei senkrecht zur Längsrichtung der Halterung 200 verlaufenden Schenkeln 212 und 214 aufgebaut ist, die derart federvorgespannt sind, dass die vorderen Ende aufeinanderzu bewegt sind. Auch zeigt die zeichnerische Darstellung, dass zumindest eine Innenfläche der Schenkel 212 bzw. 214 profiliert ist, um so bei Erfassen eines Abschnitts des versteiften Randes des Behältnisses eine sichere Befestigung zu gewährleisten.

Der zweite Abschnitt 204 der Halterung 200 ist vorzugsweise als Hohlkörper in Form eines Quaders ausgebildet, wobei die Stirnfläche 216 und eine Grundfläche 218 durch den ersten Abschnitt 202 bei zusammengeschobener Halterung 200 verschlossen sind. Die hohlkörperförmige Ausbildung des Abschnitts 204 zeigt den Vorteil, dass in dem Innenraum ein zusammengelegtes Behältnis wie Beutel deponiert werden kann, so dass nun die Halterung 200, die z. B. über Klemmvorrichtungen 220 bzw. 222 an eine Hundeleine lösbar befestigt werden kann, mitgenommen werden muss.

Ein Vorteil der in der Fig. 3 dargestellten Halterung 200 ist auch darin zu sehen, dass neben einer stabilen Ausführung gewährleistet ist, dass der aus den Abschnitten 202 und 204 gebildete Stiel der Halterung 200 nach Erfassen eines nicht dargestellten Beutels nicht unkontrolliert ausweichen kann, wie es z. B. bei einem teleskopartigen, einen kreisförmigen Querschnitt aufweisenden Stiel der Fall wäre. Die Halterung 200 kann ein Spritzteil sein, das kostengünstig hergestellt werden kann.

## Patentansprüche

1. Behältnis (100, 102, 180) wie Beutel, Tüte oder ähnliches zur Aufnahme von Abfall oder Kot von einer Bodenfläche, wobei der Rand der Öffnung (104, 106) des Behältnisses zumindest abschnittsweise eine im gewünschten Umfang verformbare der Bodenfläche zumindest teilweise anpassbare Versteifung (124, 126, 188) aufweist, dadurch gekennzeichnet, dass die Versteifung (124, 126, 188) aus zwei zueinander beabstandeten, elastisch biegbaren Abschnitten (116, 118; 120,122) besteht, welche durch das Behältnismaterial oder durch ein die Abschnitte und das Behältnis (100, 102, 180) verbindendes Klebermaterial derart verbunden sind, dass die Öffnung (104, 106) des Behältnisses bei fehlender Kraftwirkung von aussen verschlossen ist.

2. Behältnis nach Anspruch 1, dadurch gekennzeichnet, dass der vordere Rand des Behältnisses (100, 102,180) als Lippe (108,110,112,114) ausgebildet ist, die durch das Behältnismaterial und/oder Klebermaterial gebildet ist, das die im Abstand zu dem Rand verlaufene Versteifung (124, 126) mit dem Behältnis verbindet.

3. Behältnis nach Anspruch 1 in Kombination mit einer Handhabe, dadurch gekennzeichnet, dass die Versteifung von der Handhabe (94, 200) erfassbar ist, die längenverstellbar ausgebildet ist und an ihrem vorderen Ende eine eine Klammerwirkung hervorrufende Aufnahmeeinrichtung (92, 210) zum Erfassen eines parallel zum Öffnungsboden flachen Abschnitts (120) der Versteifung (114) aufweist.

4. Behältnis nach Anspruch 1, dadurch gekennzeichnet, dass die Handhabe (200) zumindest zwei zueinander axial verschiebbare Abschnitte (202, 204) aufweist, wobei der die Aufnahmeeinrichtung (210) aufweisende erste Abschnitt (202) axial geführt von dem zweiten Abschnitt (204) aufgenommen ist.

5. Behältnis nach Anspruch 1, dadurch gekennzeichnet, dass der zweite Abschnitt (204) in etwa die Form eines Quaders aufweist, von dem eine Grundfläche (218) und eine Stirnfläche (216) durch den ersten Abschnitt (202) gebildet ist.

6. Behältnis nach Anspruch 1, dadurch gekennzeichnet, dass der zweite Abschnitt (204) als von dem ersten Abschnitt (202) verschliessbarer Hohlkörper zur Aufnahme zumindest eines Behältnisses ausgebildet ist.

7. Behältnis nach Anspruch 1, dadurch gekennzeichnet, dass der erste flachstabförmig ausgebildete Abschnitt (202) Elemente (220, 222) zum Befestigen an z. B. einer Hundeleine aufweist.

8. Behältnis nach Anspruch 1, dadurch gekennzeichnet, dass die Aufnahmeeinrichtung (210) aus zwei zur Bildung eines Schlitzes zueinander beabstandeten, im wesentlichen senkrecht zur Längsrichtung der längenveränderlichen Halterung (200) verlaufenden Schenkeln (212, 214) aufgebaut ist, von denen vorzugsweise zumindest eine Innenfläche zum sicheren Erfassen des Abschnitts der Versteifung des Beutels profiliert ist.

## Claims

1. A container (100, 102, 180) like a bag, pouch, or the like for picking up waste or excrements from a ground surface, where the edge of the opening (104, 106) of the container, at least sec- tionwise, has a stiffening (124, 126, 188) that can be shaped according to the desired extent and adapted, at least partially, to the ground surface, characterized in that the stiffening (124, 126, 188) is composed of two elastically bendable sections (116,118:120,122) arranged at a distance to each other, being joined with each other by the material of the container or by an adhesive material joining the sections with the container (100,102,180) in such a manner as to close the opening (104, 106) of the container if there is no dynamic effect from the outside.

2. A container according to Claim 1, characterized in that the front edge of the container (100, 102, 180) is constructed as a lip (108, 110, 112, 114), being formed by the material of the container and/or adhesive material, joining the stiffening (124, 126) extending at a distance to the edge, with the container.

3. A container according to Claim 1, in combination with a handling device, characterized in that the stiffening can be engaged by the handling device (94, 200), being adjustable lengthwise, and at its front end having a pick-up attachment (92, 210) causing a clamping effect, in order to engage a flat section (120) of the stiffening (114) running parallelly to the opening bottom.

4. A container according to Claim 1, characterized in that the handling device (200) has at least two sections (202, 204) that can be axially displaced to each other, where the first section (202) having the pick-up attachment (210) guided axially is received by the second section (204).

5. A container according to Claim 1, characterized in that the second section (204) has quasi the shape of an ashlar, of which a base (218) and a face (216) is defined by the first section (202).

6. A container according to Claim 1, characterized in that the second section (204) is configured as a hollow body that can be locked by the first section (202), for receiving at least one container.

7. A container according to Claim 1, characterized in that the first section (202) or flat bar shape is provided with elements (220, 222) for being attached to e. g. a dog leash.

8. A container according to Claim 1, characterized in that the pick-up attachment (210) is composed of two legs (212, 214), arranged at a distance to each other to define a slit, and extending essentially vertically to the longitudinal direction of the lengthwise adjustable handling support (200), where at least one inner surface of said legs is profiled for safely engaging the section of the stiffening of the bag.

## Revendications

1. Récipient (100, 102, 180) tels que sachets, cornets ou analogues, pour la réception de déchets ou d'ordures sur une surface de sol, le rebord de l'ouverture (104, 106) du récipient comportant au moins sur une section un renforcement (124,126,128) adaptable au moins partiellement à la périphérie souhaitée adaptable à la surface du sol, caractérisé en ce que le renforcement (124, 126, 128) est constitué de deux sections (116, 118; 120, 122) pouvant s'incurver élastiquement et espacées l'une de l'autre, qui sont reliées par le matériau du récipient ou par un matériau adhésif unissant les sections et le récipient (100,102,180), de telle sorte que l'ouverture (104, 106) du récipient soit fermée de l'extérieur, lors de l'application d'une force insuffisante.

2. Récipient selon la revendication 1, caractérisé en ce que le rebord antérieur du récipient (100, 102, 180) est sous forme de lèvres (108, 110, 112, 114), qui est formé par le matériau du récipient ou un matériau adhésif qui relie au récipient le renforcement (124,126) s'étendant de façon espacée par rapport au rebord.

3. Récipient selon la revendication 1 en combinaison avec un manche, caractérisé en ce que le renforcement à partir du manche (94, 200) peut être saisi, qui est conçu de façon réglable en longueur et comporte à son extrémité antérieure un système de réception (92, 210) provoquant un effet de serrage pour l'obtention d'une section plate (120) du renforcement parallèle au fond de l'ouverture.

4. Récipient selon la revendication 1, caractérisé en ce que le manche (200) comporte au moins deux sections (202, 204) pouvant coulisser axialement l'une par rapport à l'autre, la première section (202) comprenant le système de réception (210) est reçue de façon guidée axialement par la seconde section (204).

5. Récipient selon la revendication 1, caractérisé en ce que la seconde section (204) comporte à peu près la forme d'un parallélépipède à partir duquel est formée une surface de base (218) et une surface frontale (216) grâce à la première section (202).

6. Récipient selon la revendication 1, caractérisé en ce que la seconde section (204) est sous forme d'un corps creux pouvant se déplacer à partir de la première section (202) pour recevoir au moins un récipient.

7. Récipient selon la revendication 1, caractérisé en ce que la première section (202) de forme aplatie comporte des éléments (200, 222) pour la fixation de, par exemple, une laisse de chien.

8. Récipient selon la revendication 1, caractérisé en ce que le système de réception (210) est constitué de deux branches (212, 214) s'étendant pratiquement de façon parallèle au manche réglable en longueur (200) écartées l'une de l'autre pour la formation d'une fente à partir de laquelle avantageusement est profilée une surface intérieure pour l'adaptation fiable de la section du renforcement du sachet.
